# EUROPÄISCHE PATENTSCHRIFT

(11) **EP 0 307 620 B1**
(45) Veröffentlichungstag und Bekanntmachung des Hinweises auf die Patenterteilung: **03.03.1993**
(21) Anmeldenummer: 88113021.5
(22) Anmeldetag: 10.08.1988
(51) Int. Cl.: A47B 17/00

(54) **Arbeitstisch**
Work bench
Table de travail

(30) Priorität: 14.08.1987 DE 3727193
(43) Veröffentlichungstag der Anmeldung: 22.03.1989
(73) Patentinhaber: ERNST FISCHER GmbH & CO, D-72250 Freudenstadt (DE)
(72) Erfinder: Engel, Hartmut S., D-7141 Freiberg am Neckar (DE)
(74) Vertreter: Morgan, James Garnet

(56) Entgegenhaltungen:
- DE-U- 8 629 967
- DE-U- 8 705 613
- FR-A- 2 238 451

## Beschreibung

Die Erfindung betrifft einen Arbeitstisch, insbesondere für den Büro-, Labor- und Werkstattbereich, mit einer mittels zweier rückseitiger sowie vorderseitiger Trägerelemente abgestützten Arbeitsplatte, wobei zumindest die rückseitigen Trägerelemente jeweils als Hohlprofil-Trägerelemente ausgebildet sind und Kupplungsmittel mit Befestigungsöffnungen zur Form und kraftschlüssigen Verschraubung mit an der Arbeitsplatte vorgesehenen komplementären Kupplungsmitteln aufweisen.

Aus der DE-U-86 29967 ist ein Schreibtisch mit einer Arbeitsplatte und einem Untergestell bekannt, das auf der Rückseite des Schreibtisches vertikale rechteckige Hohlprofile aufweist, in die elektrische Kabel zur Elektrifizierung des Schreibtisches einführbar sind. In diese rechteckigen Hohlprofile können in Form von Laschen ausgebildete Ansätze von Trägern eingesteckt und fixiert werden, welche in Richtung zur Vorderkante des Schreibtisches geknickt verlaufen und zur Halterung eines Tragprofils dienen, das eine Abstellfläche für Geräte, wie EDV-Monitore, Drucker und dergl. bildet.

Aus der FR-A-2 238 451 ist ein Arbeitstisch der eingangs genannten Art mit einer mittels zweier rückseitiger und vorderseitiger Trägerelemente abgestützten Arbeitsplatte bekannt, bei dem zumindest die rückseitigen Trägerelemente jeweils aus einem Hohlprofil bestehen, die Kupplungsmittel mit Befestigungsöffnungen aufweisen. An der Arbeitsplatte sind komplementär zu den Kupplungsmitteln ausgebildete und form- sowie kraftschlüssig mit diesen verschraubbare Kupplungsglieder befestigt.

Aufgabe der Erfindung ist es, einen Arbeitstisch der eingangs angegebenen Art zu schaffen, der sich ausgehend von einer transparenten und stabilen Grundform unter gleichzeitiger Integration der erforderlichen Technik problemfrei erweitern, d. h. mit gleichen und gleichartigen Einheiten verbinden läßt und insbesondere eine die eigentliche Arbeitsfläche nicht verkleinernde Aufnahmemöglichkeit für Display- und /Instrumentenblöcke besitzt, wobei stets eine hohe Stabilität und sichere Aufnahme dieser Insrumentenblöcke gewährleistet sein muß.

Gelöst wird diese Aufgabe nach der Erfindung dadurch, daß die als Hohlprofile ausgebildeten Trägerelemente über die Arbeitsplatte hinaus nach oben geführt sind,
daß an jedem Hohlprofilteil zumindest zwei integral angeformte, sich wenigstens über einen Teil der Länge des Hohlprofilteils erstreckende Kupplungsflanschflächen vorgesehen sind,
daß mit Abstand von der Arbeitsplatte mittels Kupplungsgliedern eine Querträgereinheit, insbesondere eine Querregal- oder Querschrankanordnung mit den Hohlprofil-Trägerelementen verbunden ist,
daß die Querträgereinheit eine Aufnahme für insbesondere eine Mehrzahl von Einschüben bildet, und daß über in den Hohlprofil-Trägerelementen ausgebildete Kabelkanäle Leitungen unsichtbar in die Querträgereinheit geleitet sind.

Durch die Schaffung einer Querträgereinheit in Form einer Aufnahme für elektrische Einschubgeräte wird eine stabile zweite, sich oberhalb des Arbeitstisches befindende Querschrankanordnung geschaffen, die gleichzeitig das Außengehäuse für die Einschubgeräte bilden kann, eine unsichtbare Kabelführung ermöglicht und die Schaffung kombinierter Einheiten in Form von Reihungen oder rückseitigen Ankopplungen zur Erzielung einander gegenüberliegender Doppelarbeitsplätze zuläßt. Aufgrund der insbesondere variablen Anschlußmöglichkeiten an den rückwärtigen Hohlprofilträgern kann die Höhe der gewünschten Zusatzebenen jeweils entsprechend dem gegebenen Anwendungsfall bestmöglich gewählt werden.

Bevorzugt schließen die an jedem Hohlprofil-Trägerelement integral angeformten Kupplungsflanschflächen zwischen sich insbesondere einen rechten Winkel ein und sind mit einer Reihe von Befestigungsöffnungen versehen, wobei an der Arbeitsplatte komplementär zu den leistenförmigen Kupplungsflanschflächen ausgebildete, form- sowie kraftschlüssig mit diesen verschraubbare Kupplungsglieder befestigt sind.

Auf diese Weise wird einerseits über die Kupplungsflansche ein stabiler Anschluß der mit der Arbeitsplatte verbundenen Kupplungsglieder ermöglicht und andererseits erreicht, daß über die Kupplungskanäle ein variabler Anschluß gleichartiger Trägerelemente von angrenzenden Arbeitstischen oder auch von Zwischenelementen möglich ist, so daß stabile und gleichzeitig formschöne Reihungen und sonstige je nach Einsatzgebiet erforderliche Kombinationen erhalten werden können.

Insbesondere im Labor- und Werkstattbereich ist es von Vorteil, die Querträgereinheit als Hohlprofilteil auszubilden, wobei an der Unterseite der Querträgereinheit elektrische Anschlußbereiche oder Beleuchtungseinheiten angebracht sein können.

Eine Ausführungsform der Erfindung zeichnet sich dadurch aus, daß die außenliegenden Begrenzungsflächen der Kuppelkanäle in zwei senkrecht zueinander verlaufenden Ebenen gelegen sind und daß zumindest ein Teil der Kuppelkanäle und die Kupplungsflansche Ansätze zur Anbringung von Abdeckprofilen aufweisen, wobei zwischen den Kuppelflanschen eine ebene Abdeckprofilplatte und jeweils zwischen einem Kuppelflansch und einem Ansatz eines Kuppelkanals ein Abdeckwinkelprofil fixierbar ist und diese Abdeckprofile zusammen mit der Außenkontur des Zentralteils im Querschnitt ein rechtwinkeliges Dreieck bilden.

Diese Ausgestaltung führt nicht nur zu einem optimalen ästhetischen Erscheingungsbildes des Arbeitstisches, sondern ermöglicht auch die Schaffung von vorteilhaft nutzbaren Kabelführungskanälen.

Nach einer weiteren vorteilhaften Ausführungsform der Erfindung sind zur Kupplung aneinandergrenzender Arbeitstische oder Zwischenplatten an den Hohlprofil-Trägerelementen zusätzliche Kuppelflächen mit Kuppelkanälen vorgesehen. Dabei sind zweckmäßigerweise in die Hohlprofil-Trägerelemente Kuppelstellen für Anschlüße, insbesondere für Druckluft- oder Vakuumanschlüsse integriert.

Zwischen den Hohlprofil-Trägerelementen sind bevorzugt horizontal verlaufende Kabelkanäle, Leitungsschächte und dergl. angeordnet, wobei im Falle der Reihung von Arbeitstischen darin geführte Leitungen in Form von Durchschleifungen zwischen den Arbeitstischen praktisch unsichtbar geführt sind, so daß sich auch ein optimales ästhetisches Erscheinungsbild des Arbeitstisches ergibt.

Für die Stabilität und Schwingungsfreiheit von Arbeitstischen mit insbesondere mehr als einer Ebene ist es von Vorteil, wenn zwischen den vorderseitigen Trägerelementen und der Unterseite der Arbeitsplatte an deren rückseitigem Bereich jeweils ein starrer Stab angeordnet wird.

Weitere besonders vorteilhafte Ausgestaltungen der Erfindung sind in übrigen Unteransprüchen angegeben.

Die Erfindung wird nachfolgend anhand von Ausführungsbeispielen unter Bezugnahme auf die Zeichnung näher erläutert; in der Zeichnung zeigt:
- Fig. 1: eine schematische Darstellung einer Grundausführung eines Arbeitstisches nach der Erfindung,
- Fig. 2: eine perspektivische Teildarstellung eines im rückseitigen Eckbereich des Tisches nach Fig. 1 vorgesehenen Trägerelements,
- Fig. 3: eine schematische Querschnittsdarstellung des Trägerelements nach Fig. 2,
- Fig. 4: eine schematische Darstellung eines mit Kupplungsgliedern versehenen Tragrahmens für die Tischplatte,
- Fig. 5: eine schematische Teil-Darstellung einer mehretagischen Ausführungsvariante eines Arbeitstisches nach der Erfindung,
- Fig. 6: eine schematische Darstellung einer weiteren Ausgestaltung des Gegenstands der Erfindung in kombinierter Form, und
- Fig. 7: eine insbesondere als Laborarbeitsplatz ausgeführte Doppeltischanordnung.

Fig. 1 zeigt eine stabil ausgeführte Arbeitsplatte 1, die an ihren rückseitigen Eckbereichen abgeschrägt und über nicht dargestellte Kupplungsglieder form- und kraftschlüssig mit Hohlprofil-Trägerelementen 2 verbunden ist. Diese Hohlprofil-Trägerelemente 2 sind bodenseitig und arbeitsplattenseitig mit Abdeckteilen 4 verschlossen, die in den Hohlprofilen vorzugsweise verklemmt sind. An der Vorderseite ist die Arbeitsplatte 2 über zwei nach innen versetzte, zylindrisch ausgebildete Trägerelemente 3 abgestützt. Auf diese Weise werden seitlich Aufnahmebereiche für Container geschaffen.

Fig. 2 zeigt eine perspektivische Teildarstellung eines Hohlprofil-Trägerelements 2, das im wesentlichen aus einem rohrförmigen Zentralteil und einstückig angeformten Flanschteilen besteht, wobei insbesondere leistenförmige, sich über die Länge des Hohlprofilelements 2 erstreckende Kupplungsflanschflächen 5 vorgesehen sind, die unter einem Winkel von 90° zueinander verlaufen und mit zu Befestigungszwecken dienenden Lochreihen 6 versehen sind. Über diese Kupplungsflanschflächen 5 kann die jeweilige Arbeitsplatte in der gewünschten Höhe befestigt werden, und zwar über formschlüssig mit diesen Kupplungsflanschflächen zusammenwirkende Kupplungsglieder, die ihrerseits an der Arbeitsplatte befestigt sind.

Über entsprechende Ansätze sind mit dem Hohlprofil-Trägerelement 2 Abdeckprofile kuppelbar, und zwar ein im wesentlichen ebenes Abdeckprofilteil 9, das den Bereich zwischen den beiden Kupplungsflanschflächen 5 überspannt, und Abdeck-Winkelprofile 10, die im montierten Zustand zusammen mit der ebenen Abdeckplatte 9 eine im Querschnitt dreieckige, insbesondere die Form eines rechtwinkligen Dreiecks besitzende Struktur des Trägerelements 2 festlegen.

Die durch die Abdeckteile 9, 10 geschaffenen Räume 16, 17 können gleichzeitig als Kabelkanäle Verwendung finden.

Die Schnittdarstellung nach Fig. 3 zeigt die Relativlage der Kupplungsflanschflächen 5, der dazwischengelegenen Anschlagfläche 7 und der über den Umfang verteilt angeordneten Kuppelkanäle 11.

Die eine Kupplung aneinandergrenzender Arbeitstische oder Zwischenplatten ermöglichenden Kuppelkanäle 11 sind so angeordnet, daß sowohl ein direkter Eckanschluß als auch Anschlüsse beiderseits dieses Anschluß-Eckbereichs möglich sind. Ansätze 12 und 13 an den nach außen ragenden Flanschteilen stellen sicher, daß die Abdeckplatten bzw. Winkelprofile 9, 10 über Schnapp-Rastverbindungen angeschlossen und fixiert werden können.

Fig. 4 zeigt in schematischer Weise einen mit der Arbeitsplatte 1 fest verbundenen Tragrahmen 21, an dem die Kupplungsglieder 15 befestigt sind, welche mit den Kupplungsflanschflächen 5 der Hohlprofil-Trägerelemente 2 in der jeweils gewünschten Höhe verschraubt werden und damit einen stabilen Verband schaffen.

Die Kupplungsglieder 15 sind praktisch komplementär zu dem Aufnahmebereich 5, 7 der Hohlprofil-Trägerelemente 2 ausgebildet und umfassen somit zwei wiederum unter einem Winkel von etwa 90° zueinander verlaufende Befestigungsschenkel mit Lochreihen 19.

Zur Befestigung der vorderseitigen Trägerelemente ist die Rahmenkonstruktion 21 mit entsprechend angeordneten Flanschplatten 20 versehen.

Fig. 5 zeigt eine besonders vorteilhafte Ausführungsvariante der Erfindung, bei der die rückseitigen Hohlprofil-Trägerelemente 2 über die Arbeitsplatte 1 hinaus nach oben geführt sind und mit Abstand von der Arbeitsplatte 1 eine Querträgereinheit 22 mit den Hohlprofil-Trägerelementen verbunden ist, und zwar in gleicher Weise wie der Arbeitstisch über entsprechend ausgebildete Kuppelglieder. Auf diese Weise wird eine zusätzliche, stabile und die Aufnahme beispielsweise einer Mehrzahl von Einschüben 24 ermöglichenden Ebene geschaffen, die einerseits eine gute Zugänglichkeit und Beobachtbarkeit solcher Einschübe gestattet, andererseits aber zu keiner Verringerung der Arbeitsfläche 1 führt. Über die in den Hohlprofil-Trägerelementen 2 ausgebildeten Kabelkanäle können die erforderlichen Leitungen in den vorzugsweise ebenfalls als Hohlprofilteil ausgeführten Querebenenbereich unsichtbar geleitet werden, so daß dort die jeweils erforderlichen elektrischen Anschlußbereiche 23 vorgesehen oder ggf. Beleuchtungseinheiten angebracht werden können.

Fig. 6 zeigt ein Beispiel einer Kombination eines Arbeitstisches von der in den Fig. 1 und 5 dargestellten Art unter Verwendung eines Zwischenteils 27. Diese Arbeitstische sind mit Containern kombiniert, die fest oder beweglich angebracht sein können und mit der Arbeitsplatte 1 insbesondere seitenbündig sind.

Das vorhandene rohrförmige Zentralteil des Hohlprofil-Trägerelements 2 bildet eine Steck- und Lageraufnahme für vorzugsweise schwenkbare Trägerteile, wie z.B. Träger für Kommunikationsgeräte oder Monitore, oder für eine schwenkbare Beleuchtungsanordnung 25, wie sie in der Fig. 6 schematisch angedeutet ist. Auf diese Weise läßt sich besonders platzsparend eine optimale Arbeitsplatzbeleuchtung erzielen.

Das in Fig. 7 gezeigte Beispiel der Kombination zweier Arbeitsplatzanordnungen nach Fig. 5 macht deutlich, daß durch ein rückseitiges Aneinanderstellen zweier solcher Einheiten und die Kopplung der Hohlprofil-Trägerelemente 2 eine äusserst stabile Kompaktanordnung erhalten wird. Durch die in dieser Darstellung zu sehenden Starrstäbe 14 zwischen den vorderseitigen Trägerelementen 3 und der jeweiligen Unterseite der Arbeitsplatte 1 wird auf überraschend einfache Weise eine Ausschaltung jeglicher Schwingungserscheinungen in der Gesamtanordnung und gleichzeitig eine Stabilitätserhöhung erzielt.

Das rohrförmige Zentralteil 8 läßt sich besonders vorteilhaft zur Zuführung von Druckluft oder Vakuum zum jeweiligen Arbeitsplatz verwenden. Dabei kann das Zentralteil 8 unmittelbar als Führungsrohr für Druckluft dienen oder mit einer Vakuumquelle verbunden sein, aber es ist auch möglich, innerhalb des Zentralteils 8 entsprechende Rohr- bzw. Schlauchleitungen zu führen. Kuppelstellen für den Anschluß an Druckluft oder Vakuum können unmittelbar in das Trägerelement integriert werden.

Aufgrund der vorstehend geschilderten Anschluß- und Kupplungsmöglichkeiten ist die Schaffung unterschiedlichster Konfigurationen von Arbeitsflächen und dementsprechend auch eine Anpassung an räumliche Gegebenheiten und durch bestimmte Arbeitsabläufe gegebene Möglichkeiten gewährleistet, und zwar sowohl bei Verwendung von Arbeitstischen mit nur einer Ebene als auch bei Tischen mit zusätzlichen Trägerebenen.

### Bezugszeichenliste:

- 1.: Arbeitsplatte
- 2.: Hohlprofil-Trägerelement
- 3.: vorderseitiges Trägerelement
- 4.: Abdeckteil
- 5.: Kupplungsflanschfläche
- 6.: Lochreihen
- 7.: Anschlagfläche
- 8.: Zentralteil
- 9.: Abdeckplatte
- 10.: Abdeck-Winkelprofil
- 11.: Kuppelkanal
- 12.: Ansatz
- 13.: Ansatz
- 14.: Dämpfungstab
- 15.: Kupplungsglied
- 16.: Raum
- 17.: Raum
- 18.: Befestigungsschenkel
- 19.: Befestigungslöcher
- 20.: Flanschplatte
- 21.: Tragrahmen
- 22.: Querträger
- 23.: Anschlußbereich
- 24.: Einschübe
- 25.: Beleuchtungsanordnung
- 26.: Container
- 27.: Zwischenteil

## Patentansprüche

1. Arbeitstisch, insbesondere für den Büro-, Labor- und Werkstattbereich, mit einer mittels zweier rückseitiger sowie vorderseitiger Trägerelemente (2, 3) abgestützten Arbeitsplatte (1), wobei zumindest die rückseitigen Trägerelemente (2) jeweils als Hohlprofil-Trägerelemente (2) ausgebildet sind und Kupplungsmittel (5) mit Befestigungsöffnungen (6) zur form- und kraftschlüssigen Verschraubung mit an der Arbeitsplatte (1) vorgesehenen komplementären Kupplungsmitteln (15) aufweisen,
dadurch **gekennzeichnet,**
daß die als Hohlprofile ausgebildeten Trägerelemente (2) über die Arbeitsplatte (1) hinaus nach oben geführt sind,
daß an jedem Hohlprofilteil zumindest zwei integral angeformte, sich wenigstens über einen Teil der Länge des Hohlprofilteils erstreckende Kupplungsflanschflächen vorgesehen sind,
daß mit Abstand von der Arbeitsplatte (1) mittels Kupplungsgliedern eine Querträgereinheit (22), insbesondere eine Querregal- oder Querschrankanordnung mit den Hohlprofil-Trägerelementen (2) verbunden ist,
daß die Querträgereinheit (22) eine Aufnahme für insbesondere eine Mehrzahl von Einschüben (24) bildet, und daß über in den Hohlprofil-Trägerelementen (2) ausgebildete Kabelkanäle Leitungen unsichtbar in die Querträgereinheit (22) geleitet sind.

2. Arbeitstisch nach Anspruch 1,
dadurch **gekennzeichnet,**
daß die an jedem Hohlprofil-Trägerelement (2) integral angeformten Kupplungsflanschflächen (5) zwischen sich insbesondere einen rechten Winkel einschließen und mit einer Reihe von Befestigungsöffnungen (6) versehen sind, und daß an der Arbeitsplatte (1) komplementär zu den leistenförmigen Kupplungsflanschflächen (5) ausgebildete, form- sowie kraftschlüssig mit diesen verschraubbare Kupplungsglieder (15) befestigt sind.

3. Arbeitstisch nach Anspruch 1,
dadurch **gekennzeichnet,**
daß die Querträgereinheit (22) als Hohlprofilteil ausgebildet ist.

4. Arbeitstisch nach Anspruch 1,
dadurch **gekennzeichnet,**
daß an der Unterseite der Querträgereinheit (22) elektrische Anschlußbereiche (23) oder Bleuchtungseinheiten angebracht sind.

5. Arbeitstisch nach Anspruch 1,
dadurch **gekennzeichnet,**
daß die die Trägerelemente bildenden Hohlprofilteile (2) aus einem rohrförmigen, kreisförmigen Querschnitt besitzenden Zentralteil (8) und über den Außenumfang verteilt angeformten Kupplungskanälen (11) sowie Kupplungsflanschen (5) bestehen, die sich über die Länge des Hohlprofilteils (2) erstrecken.

6. Arbeitstisch nach Anspruch 2,
dadurch **gekennzeichnet,**
daß die außenliegenden Begrenzungsflächen der Kuppelkanäle (11) in zwei senkrecht zueinander verlaufenden Ebenen gelegen sind und daß zumindest ein Teil der Kuppelkanäle (11) und die Kupplungsflansche (5) Ansätze (12, 13) zur Anbringung von Abdeckprofilen (9, 10) aufweisen, wobei zwischen den Kuppelflanschen (5) eine ebene Abdeckprofilplatte (9) und jeweils zwischen einem Kuppelflansch und einem Ansatz (12) eines Kuppelkanals (11) ein Abdeckwinkelprofil (10) fixierbar ist und diese Abdeckprofile (9, 10) zusammen mit der Außenkontur des Zentralteils (8) im Querschnitt ein rechtwinkliges Dreieck bilden.

7. Arbeitstisch nach einem der vorhergehenden Ansprüche,
dadurch **gekennzeichnet,**
daß die zwischen dem Zentralteil (8) und den Abdeckprofilen (9, 10) ausgebildeten Räume (16, 17) zumindest zum Teil Kabelführungskanäle bilden.

8. Arbeitstisch nach einem der vorhergehenden Ansprüche,
dadurch **gekennzeichnet,**
daß die Kupplungsflanschflächen (5) parallel zu den Seitenschenkeln des rechtwinkligen Dreiecks verlaufen und zwischen diesen Kupplungsflanschflächen (5) eine ebene Anschlagfläche (7) am Außenumfang des Zentralteils (8) ausgebildet ist.

9. Arbeitstisch nach Anspruch 2,
dadurch **gekennzeichnet,**
daß die Kupplungsglieder (15) jeweils aus einem senkrecht zur Arbeitsplatte (1) angeordneten und an dieser befestigten Winkelprofil bestehen, in dessen beiden Befestigungsschenkeln (18) mehrere nach Art einer Lochreihe übereinander angeordnete Befestigungslöcher (19) vorgesehen sind, deren Abstand dem Abstand der entsprechenden Befestigungslöcher (6) in den Kupplungsflanschflächen (5) entspricht.

10. Arbeitstisch nach einem oder mehreren der vorhergehenden Ansprüche,
dadurch **gekennzeichnet,**
daß die beiden rückseitigen, in den Eckbereichen der Arbeitsplatte (1) gelegenen Hohlprofilträger (2) mit vorderseitigen zylindrischen, insbesondere teleskopartig verstellbaren Trägerelementen (3) kombiniert sind, die zur Schaffung von seitlichen Containeraufnahmebereichen nach innen versetzt sind, wobei jeweils ein starrer Stabilisierungs- und Dämpfungsstab (14) zwischen den vorderseitigen Trägerelementen (3) und dem rückwärtigen Bereich der Arbeitsplatte (1) vorgesehen ist.

11. Arbeitstisch nach einem oder mehreren der vorhergehenden Ansprüche,
dadurch **gekennzeichnet,**
daß an der rückseitigen Stirnfläche der Arbeitsplatte (1) ein insbesonderer aufklappbarer, aus Stranggußteilen bestehender Kabelkanal befestigt ist.

12. Arbeitstisch nach einem oder mehreren der vorhergehenden Ansprüche,
dadurch **gekennzeichnet,**
daß das offene Ende des rohrförmigen Zentralteils (8) eine Steck- und Lageraufnahme für insbesondere schwenkbare Trägerelemente, Beleuchtungsanordnungen (25) und dergleichen oder für ein flächenbündiges Abdeckteil (4) bildet.

13. Arbeitstisch nach einem oder mehreren der vorhergehenden Ansprüche,
dadurch **gekennzeichnet,**
daß das rohrförmige Zentralteil (8) eine direkte oder indirekte Führung für Vakuum und/oder Druckluft bildet.

14. Arbeitstisch nach einem der vorhergehenden Ansprüche,
dadurch **gekennzeichnet,**
daß zur Kupplung aneinandergrenzender Arbeitstische oder Zwischenplatten an den Hohlprofil-Trägerelementen (2) zusätzliche Kuppelflächen mit Kuppelkanälen (11) vorgesehen sind.

15. Arbeitstisch nach einem der vorhergehenden Ansprüche,
dadurch **gekennzeichnet,**
daß in die Hohlprofil-Trägerelemente Kuppelstellen für Anschlüsse, insbesondere für Druckluft- oder Vakuumanschlüsse integriert sind.

16. Arbeitstisch nach einem der vorhergehenden Ansprüche,
dadurch **gekennzeichnet,**
daß zwischen den Hohlprofil-Trägerelementen (2) horizontal verlaufende Kabelkanäle, Leitungsschächte und dergleichen angeordnet sind, und daß im Falle der Reihung von Arbeitstischen darin geführte Leitungen in Form von Durchschleifungen zwischen den Arbeitstischen praktisch unsichtbar geführt sind.

## Claims

1. Working table, in particular for office, laboratory and workshop use, comprising a working surface (1) supported by means of two rear and front support elements (2, 3), at least the rear support elements (2) being respectively realised as hollow section support elements (2) and comprising coupling means (5) with mounting openings (6) for form- and force-locked screwing with complementary coupling means (15) provided on the working surface (1), characterised in that the support elements (2) realised as hollow sections are led upwardly beyond the working surface (1); in that at least two integrally formed coupling flange surfaces which extend at least over a portion of the length of the hollow section portion are provided on each hollow section portion; in that a transverse carrier unit (22), in particular a transverse shelf arrangement or a transverse box arrangement, is connected to the hollow section support elements (2) by means of coupling elements at a distance from the working surface (1); in that the transverse carrier unit (22) forms in particular an accommodation for a plurality of racks (24); and in that lines or conduits are led in a non visible manner into the transverse carrier unit (22) via cable channels realised in the hollow section support elements (2).

2. Working table in accordance with claim 1, characterised in that the coupling flange surfaces (15) integrally formed on each hollow section support element (2) subtend in particular a right angle to one another and are provided with a row of mounting openings (6); and in that coupling elements (15) are fixed on the working surface (1), with the coupling elements (15) being complementary to the ledge-shaped coupling flange surfaces (5) and can be screwed to the latter in form- and force-locked manner.

3. Working table in accordance with claim 1, characterized in that the transverse carrier unit (22) is realised as a hollow section part.

4. Working table in accordance with claim 1, characterised in that electrical connection regions (23) or illumination units are mounted on the underside of the transverse carrier unit (22).

5. Working table in accordance with claim 1, characterised in that the hollow sectional parts (2) forming the support elements comprise a tubular central part (8) having a circular cross-section and coupling channels (11) formed thereon and distributed around the outer periphery, and also coupling flanges (5) which extend over the length of the hollow sectional part (2).

6. Working table in accordance with claim 2, characterised in that the outwardly disposed boundary surfaces of the coupling channels (11) are disposed in two planes which extend perpendicular to one another and in that at least one part of the coupling channels (11) and the coupling flanges (5) have projections (12, 13) for the attachment of cover sections (9, 10), with a planar cover section plate (9) being fixable between the coupling flanges (5), and with an angled cover section (10) being fixable in each case between one coupling flange and a projection (12) of a coupling channel (11); and in that these cover sections (9, 10), together with the outer contour of the central part (8), form a right triangle in cross-section.

7. Working table in accordance with claim 3, characterised in that the spaces (16, 17) formed between the central part (8) and the cover sections (9, 10) at least partly form cable guiding channels or conduits.

8. Working table in accordance with claim 3, characterised in that the coupling flange surfaces (5) extend parallel to the side limbs of the right triangle; and in that a plane abutment surface (7) is formed between these coupling flange surfaces (5) at the outer periphery of the central part (8).

9. Working table in accordance with claim 1, characterised in that the coupling elements (15) each consist of an angled section arranged perpendicular to the working surface (1) and secured to the latter, with several mounting holes (19) being arranged above one another in the manner of a series of holes in the two mounting limbs (18) of the angled section, and with the spacing of the attachment holes (19) corresponding to the spacing of the corresponding mounting openings (6) in the coupling flange surfaces (5).

10. Working table in accordance with claim 1, characterised in that the two hollow sectional supports (2) disposed at the rear in the corner regions of the working surface (1) are combined with front cylindrical, in particular telescopically adjustable, support elements (3), which are inwardly displaced to provide side regions for accommodating containers, with in each case a rigid stabilising and damping rod (14) being provided between the front support elements (3) and the rear region of the working surface (1).

11. Working table in accordance with claim 1, characterised in that a cable duct or channel, in particular an upwardly pivotable cable channel consisting of extruded parts is mounted to the rear end face of the working surface (1).

12. Working table in accordance with claim 2, characterised in that the open end of the tubular central part (8) forms a plug and bearing mount for support elements, illuminating arrangements (25) and the like, which are in particular pivotable, or for a flush cover part (4).

13. Working table in accordance with one or more of the preceding claims, characterised in that the tubular central part (8) forms a direct or indirect conduit for vacuum and/or pressurised air.

14. Working table in accordance with one of the preceding claims, characterised in that additional coupling surfaces with coupling channels (11) are provided on the hollow section support elements (2) for coupling juxtaposed working tables or intermediate plates.

15. Working table in accordance with one of the preceding claims, characterised in that coupling places for connections, in particular for pressurised air or vacuum connections, are integrated into the hollow section support elements.

16. Working table in accordance with one of the preceding claims, characterised in that horizontally extending cable channels, line shafts and the like are arranged between the hollow section support elements (2); and in that for the case where working tables are arranged in a row, lines or conduits which are passed therein are led in a practically non visible manner in the form of through-loops.

## Revendications

1. Table de travail, en particulier pour utilisation dans les bureaux, laboratoires et ateliers, comprenant un plan de travail (1) supporté au moyen de deux éléments de support (2, 3) postérieurs et antérieurs, les éléments de support (2) postérieurs au moins étant réalisés chacun sous la forme d'un élément de support (2) en profilé creux et comprenant des organes d'accouplement (5) pourvus d'ouvertures de fixation (6) destinés au vissage avec blocage de forme et de force avec des organes d'accouplement 15 complémentaires prévus sur le plan de travail (1), caractérisée en ce que les éléments de support(2) réalisés sous forme de profilés creux s'étendent vers le haut au-delà du plan de travail (1), en ce qu'il est prévu sur chaque tronçon de profilé creux au moins deux faces de bride d'accouplement formées de façon intégrée, lesdites faces s'étendant au moins sur une partie de la longueur du tronçon de profilé creux, en ce qu'une unité de support transversale (22), en particulier un agencement à étagère ou à coffret transversal, est reliée aux éléments de support (2) à distance du plan de travail (1) au moyen de pièces d'accouplement, en ce que l'unité de support transversale (22) forme un logement, en particulier pour une pluralité de tiroirs (24), et en ce que des lignes électriques sont passées de manière invisible dans l'unité de support transversale (22) au moyen de canaux pour câbles réalisés dans les éléments de support (2) en profilé creux.

2. Table de travail selon la revendication 1, caractérisée en ce que les faces des brides d'accouplement (15) formées de manière intégrée sur chaque élément de support (2) forment entre elles un angle, en particulier un angle droit, et sont pourvues d'une rangée d'ouvertures de fixation (6), et en ce que des pièces d'accouplement (15), qui sont réalisées de manière complémentaire aux surfaces des brides d'accouplement en forme de bandes (5) et qui peuvent être vissées en blocage de forme et de force sur lesdites faces, sont fixées sur le plan de travail (1).

3. Table de travail selon la revendication 1, caractérisée en ce que l'unité de support transversale (22) est réalisée sous la forme d'une partie en profilé creux.

4. Table de travail selon la revendication 1, caractérisée en ce que des zones de raccordement électrique (23) ou des unités d'éclairage sont montées à la face inférieure de l'unité de support transversale (22).

5. Table de travail selon la revendication 1, caractérisée en ce que les tronçons de profilé creux (2) constituant les éléments de support comprennent une partie centrale (8) en forme de tube et présentant une section circulaire, des canaux d'accouplement (11) conformés et répartis à la périphérie, et des brides d'accouplement (5) qui s'étendent sur la longueur du tronçon de profilé creux (2).

6. Table de travail selon la revendication 2, caractérisée en ce que les surfaces extérieures de délimitation des canaux d'accouplement (11) sont disposées dans deux plans mutuellement perpendiculaires et en ce que au moins une partie des canaux d'accouplement (11) et les brides d'accouplement (5) comportent des projections (12, 13) pour le montage de profilés d'habillage (9, 10), une plaque profilée d'habillage plane (9) pouvant être fixée entre les brides d'accouplement (5) et un profilé de couverture en équerre (10) pouvant être fixé à chaque fois entre une bride d'accouplement et une projection (12) d'un canal d'accouplement (11), ces profilés de couverture (9, 10) formant conjointement avec l'enveloppe extérieure de la partie centrale (8) un triangle rectangle en section transversale.

7. Table de travail selon l'une des revendications précédentes, caractérisée en ce que les cavités (16, 17) réalisées entre la partie centrale (8) et les profilés de couverture (9, 10) constituent en partie des canaux de passage de câbles.

8. Table de travail selon l'une des revendications précédentes, caractérisée en ce que les faces de bride d'accouplement (5) s'étendent parallèlement aux côtés du triangle rectangle, et en ce qu'une face plane de butée (7) est réalisée entre ces faces de bride d'accouplement (5) à la périphérie de la partie centrale (8).

9. Table de travail selon la revendication 2, caractérisée en ce que les pièces d'accouplement 15 comprennent chacune un profilé en équerre monté perpendiculairement au plan de travail (1) et fixé à celui-ci, plusieurs trous de fixations (19) disposés les uns au-dessus des autres à la manière d'une rangée de trous étant prévus dans les deux ailes de fixation (18) de ce profilé en équerre, l'écartement de ces trous correspondant à l'écartement des trous de fixation (6) correspondants dans les faces de bride d'accouplement (5).

10. Table de travail selon l'une ou plusieurs des revendications précédentes, caractérisée en ce que les deux supports en profilé creux (2) postérieurs, disposés dans la région des coins du plan de travail (1), sont combinés avec des éléments de support (3) antérieurs cylindriques qui peuvent être déployés en particulier de façon télescopique et qui sont déportés vers l'intérieur afin de réaliser des zones de réception latérales pour des conteneurs, et en ce qu'il est prévu à chaque fois une tige rigide de stabilisation et d'amortissement (14) entre les éléments de support antérieurs (3) et la région postérieure du plan de travail (1).

11. Table de travail selon l'une ou plusieurs des revendications précédentes, caractérisée en ce qu'un canal pour câble est fixé sur la face postérieure du plan de travail (1), ledit canal comportant des éléments réalisés en coulée continue et étant en particulier basculable.

12. Table de travail selon l'une ou plusieurs des revendications précédentes, caractérisée en ce que l'extrémité ouverte de la partie centrale tubulaire (8) forme un logement d'emboîtement et de montage pour des éléments de support, d'éclairage (25) ou similaire, en particulier orientables, ou pour une pièce de couverture (4) en affleurement.

13. Table de travail selon l'une ou plusieurs des revendications précédentes, caractérisée en ce que la partie centrale tubulaire (8) forme un passage direct ou indirect pour du vide et/ou de l'air comprimé.

14. Table de travail selon l'une des revendications précédentes, caractérisée en ce qu'il est prévu des faces d'accouplement additionnelles avec des canaux d'accouplement (11) afin d'accoupler des tables juxtaposées ou d'accoupler des plaques intermédiaires sur les éléments de support en profilé creux (2).

15. Table de travail selon l'une des revendications précédentes, caractérisée en ce que des emplacements d'accouplement sont intégrés dans les éléments de support en profilé creux pour des raccords, en particulier pour des raccords d'air comprimé ou de vide.

16. Table de travail selon l'une des revendications précédentes, caractérisée en ce que des canaux pour câbles, des puits pour conduits et similaires sont agencés horizontalement entre les éléments de support en profilé creux (2), et en ce que, dans le cas où des tables de travail sont disposées suivant une rangée, les conduits qui y sont passés sont posés de manière pratiquement invisible sous la forme de bouclages entre les tables de travail.
